# EUROPÄISCHE PATENTANMELDUNG

(11) **EP 0 034 111 A1**
(43) Veröffentlichungstag der Anmeldung: **19.08.1981**
(21) Anmeldenummer: 81730002.3
(22) Anmeldetag: 06.01.1981
(51) Int. Cl.: H01B 7/00, H01R 13/58

(54) **Flexible elektrische Leitung**

(30) Priorität: 06.02.1980 DE 3004783
(71) Anmelder: SIEMENS AKTIENGESELLSCHAFT, 80333 München (DE)
(72) Erfinder: Schräpler, Herbert, D-8631 Ahorn (DE); Barnicol-Öttler, Max, D-8632 Neustadt (DE); Lorenz, Peter, D-8632 Neustadt (DE)

(57) **Zusammenfassung**

Eine mehradrige flexible elektrische Leitung, die zur Stromversorgung von elektrischen Kleingeräten vorgesehen und am Leitungsende mit einem Stecker oder einer Steckbuchse versehen ist, soll besser an die elektrischen und mechanischen Anforderungen angepaßt werden. Hierzu ist bei einem Leiterquerschnitt jeder Ader von höchstens 0,5 mm² vorgesehen, in den Zwickelräumen der verseilten oder parallel nebeneinander angeordneten Adern zugfeste Fäden auf Kunststoffbasis anzuordnen und die Enden dieser Fäden an der Stiftbrücke des Steckers oder der Steckbuchse zu fixieren. Hierdurch wird eine Trennung der elektrischen Eigenschaften des Leiters von der Zugfestigkeit der Leitung erreicht und eine optimale Anpassung ermöglicht.

## Beschreibung

Die Erfindung liegt auf dem Gebiet der flexiblen elektrischen Leitungen, wie sie zur Stromversorgung von elektrischen Kleingeräten verwendet werden, und ist bei der konstruktiven Ausgestaltung solcher Leitungen im Hinblick auf bessere Gebrauchseigenschaften anzuwenden.

Elektrische Kleingeräte, insbesondere Handgeräte, wie Rasierapparate und Zahnbürsten, werden mittels mehradriger flexibler elektrischer Leitungen an das Stromnetz angeschlossen, wobei diese Leitungen wenigstens an einem Ende mit einem Stecker zum Einführen in eine Steckdose versehen sind. Das andere Ende kann eine Steckbuchse zum Anschluß der Leitung an das Kleingerät aufweisen (beispielsweise bei Rasierapparaten üblich) oder direkt in das Kleingerät eingeführt sein (beispielsweise bei Zahnbürsten üblich). Stecker und Steckbuchse sind in aller Regel konfektioniert ausgeführt, d. h. am Leitungsende angespritzt. Dabei sind die Steckerstifte oder die Buchsenelemente in einer Stiftbrücke fixiert Bei den für elektrische Kleingeräte verwendeten Anschlußleitungen handelt es sich entweder _{'}um Zwillings- oder Drillingsleitungen mit feinstdrähtigem Kupferleiter oder um zwei- oder dreiadrige Kunststoff- oder Gummischlauchleitungen. Bei derartigen Leitungen, deren Adern einen Leiterquerschnitt von wenigstens 0,75 mm² aufweisen, übernehmen die Leiter sowohl eine elektrische als auch eine mechanische (Zugfestigkeit) Funktion. Die mechanische Funktion ist jedoch wegen des geringen Leiterquerschnittes begrenzt (Sammelliste "i" der Siemens AG, "Isolierte Starkstromleitungen", Band 1, Teil 1, 1974, Seiten 17 bis 19).

Zur Verbesserung der Zugfestigkeit und damit der mechanischen Beanspruchbarkeit flexibler elektrischer Leitungen ist es bekannt, den Kupferleiter mechanisch dadurch zu verstärken, daß die Lₑiterdrähte auf ein Tragorgan aus Baumwolle, Kunststoff oder Glasfasern aufgesponnen werden. Bei derartigen Leitern, sogenannten Lahnlitzenleitern, sind die elektrische und die mechanische Funktion weitestgehend getrennt. Solche Leiter sind jedoch bei der Montage von Steckern schwieriger zu handhaben als normale Litzenleiter (US-PS 29 00 437).

Ausgehend von einer zwei- oder dreiadrigen flexiblen elektrischen Leitung mit Litzenleitern und Kunststoffmantel und mit einem als Stecker oder Steckbuchse ausgebildeten Leitungsende zur Stromversorgung von elektrischen Kleingeräten, wobei der Stecker oder die Steckbuchse eine Stiftbrücke aufweist, liegt der Erfindung die Aufgabe zugrunde, eine solche Leitung durch Trennung der elektrischen Funktion "Stromleitung" von der mechanischen Funktion "Zugfestigkeit" besser an die elektrischen und mechanischen Anforderungen anzupassen.

Zur Lösung dieser Aufgabe ist gemäß der Erfindung vorgesehen, daß bei einem Leiterquerschnitt jeder Ader von höchstens 0,5 mm² in einem oder mehreren Zwickelräumen der verseilten oder parallel nebeneinander angeordneten Adern zugfeste Fäden auf Kunststoffbasis angeordnet sind und daß die Enden dieser Fäden an der Stiftbrücke des Steckers oder der Steckbuchse fixiert sind.

Bei einer derart ausgebildeten Leitung ist der elektrische Querschnitt ausschließlich nach elektrischen Gesichtspunkten festgelegt, so daß gegenüber herkömmlichen Leitungen eine Materialersparnis und damit auch eine Verringerung in den Außenabmessungen erzielt wird. Die mechanische Funktion "Zugfestigkeit" wird von zugfesten Fäden übernommen, die in den Zwickelräumen der Adern angeordnet sind und damit nicht wieder zu einer Vergrößerung der Außenabmessung der Leitung führen. Die Leitung weist demnach geringe Außenabmessungen auf und ist besonders leicht. Durch die vorgesehene Verankerung der zugfesten Fäden an der Stiftbrücke ist darüber hinaus der mechanisch besonders gefährdete Übergang Leitung/ Stecker bzw. Leitung/Steckbuchse mechanisch gesichert. Im Zuge der Leitung wird die notwendige Zugfestigkeit durch Reibungsschluß der zugfesten Fäden mit den Adern und dem Kunststoffmantel sichergestellt.

Ausführungsbeispiele der neuen Leitung sind in den Fig. 1 bis 5 dargestellt. Dabei zeigen die Fig. 1 bis 4 Querschnittsbilder verschiedener Leitungstypen und Fig. 5 ein mit einem Stecker versehenes. Leitungsende.

Bei den in den Fig. 1 bis 4 dargestellten Leitungen handelt es sich um zwei- bzw. dreiadrige Leitungen in verseilter und damit runder.Ausführung (Fig. 1 und 2) bzw. in unverseilter und damit flacher Ausführung (Fig. 3 und 4). Die Leitungen können außerdem gewendelt ausgeführt sein. Jede Leitung besteht aus den Adern 1 und 2 bzw. 3, dem Kunststoffmantel 6 bzw. 7 bzw. 8 bzw. 9 und den in den Zwickelräumen der Adern angeordneten zugfesten Fäden 1_{'}0 auf Kunststoffbasis. Jede Ader weist dabei einen feindrähtigen oder feinstdrähtigen Kupferleiter 4 mit einem Querschnitt von etwa 0,2 mm² und eine extrudierte Kunststoffisolierung 5 auf.

Bei den zugfesten Fäden 10, die jeweils nicht in allen Zwickelräumen angeordnet zu sein brauchen, handelt es sich vorzugsweise um solche auf der Basis eines Polyamides, wie sie im Handel unter der Bezeichnung "Kevlar" erhältlich sind.

Fig. 5 zeigt das mit einem Stecker versehene Ende einer zweiadrigen runden Anschlußleitung, wobei die Adern 1 und 2 an die in einer Stiftbrücke 11 verankerten Steckerstifte 12 und 13 angeschlossen sind. Das Gehäuse 14 besteht aus einem angespritzten Kunststoffteil und umfaßt die Steckerbrücke einschließlich des Leitungsendes mit dem Kunststoffmantel 6.

Zwischen den beiden Steckerstiften 12 und 13 ist an der Stiftbrücke 11 der nach innen ragende Haken 15 angeordnet, an dem die Enden der zugfesten Fäden 10 fixiert sind. Diese Fixierung kann beispielsweise durch eine Verknotung von jeweils zwei Fäden oder auch durch eine Verknotung eines Einzelfadens erfolgen. Es besteht aber auch die Möglichkeit, die Enden mehrerer Fäden miteinander zu verschweißen und die dadurch gebildete Schlaufe über den Haken 15 zu legen. Es ist weiterhin denkbar, die zugfesten Fäden mittels einer oder mehrerer kabelschuhartiger Hülsen an dem Haken 15 zu fixieren. Alternativ können die zugfesten Fäden auch durch Quetschung in einer mit der Stiftbrücke fest verbundenen metallischen Hülse fixiert oder ihre Enden können mit der Stiftbrücke verklebt oder an der Stiftbrücke festgeklemmt sein. Wesentlich ist in jedem Fall, daß die Fixierung (Abfangung) der Fäden unabhängig von der Fixierung (Kontaktierung) der Leiter erfolgt.

## Patentansprüche

1. Zwei- oder dreiadrige flexible elektrische Leitung mit Litzenleitern und Kunststoffmantel und mit einem als Stecker oder Steckbuchse ausgebildeten Leitungsende zur Stromversorgung von elektrischen Kleingeräten, wobei der Stecker oder die Steckbuchse eine Stiftbrücke aufweist, dadurch gekennzeichnet ,
daß bei einem Leiterquerschnitt jeder Ader (1,2) von höchstens 0,5 mm² in einem oder mehreren Zwickelräumen der verseilten oder parallel nebeneinander angeordneten Adern zugfeste Fäden (10) auf Kunststoffbais angeordnet sind und daß die Enden dieser Fäden an der Stiftbrücke (15) des Steckers oder der Steckbuchse fixiert sind.

2. Flexible elektrische Leitung nach Anspruch 1, dadurch gekennzeichnet , daß die Enden von jeweils zwei Fäden an der Stiftbrücke verknotet sind.

3. Flexible elektrische Leitung nach Anspruch 1, dadurch gekennzeichnet , daß die Enden von mindestens zwei Fäden miteinander verschweißt und die dadurch gebildete Schlaufe an der Stiftbrücke fixiert ist.

4. Flexible elektrische Leitung nach Anspruch 1, dadurch gekennzeichnet , daß die Enden der Fäden an einem Haken fixiert sind.

5. Flexible elektrische Leitung nach Anspruch 1, dadurch gekennzeichnet , daß die Enden der Fäden mit der Stiftbrücke verklebt sind.

6. Flexible elektrische Leitung nach Anspruch 1 , dadurch gekennzeichnet , daß die Enden der Fäden an der Stiftbrücke festgeklemmt sind.
